# FASCICULE DE BREVET EUROPEEN

(11) **EP 3 491 289 B1**
(45) Date de publication et mention de la délivrance du brevet: **06.01.2021**
(21) Numéro de dépôt: 17754406.1
(22) Date de dépôt: 21.07.2017
(51) Int. Cl.: F21V 21/04

(54) **SYSTÈME D'ÉCLAIRAGE DESTINÉ À ÉQUIPER UNE PAROI DE PISCINE**
ZUM EINSATZ IN EINE SCHWIMMBECKENWAND BESTIMMTES BELEUCHTUNGSSYSTEM
LIGHTING SYSTEM INTENDED TO BE FITTED TO A SWIMMING POOL WALL

(30) Priorité: 29.07.2016 FR 1657401
(43) Date de publication de la demande: 05.06.2019
(73) Titulaire: ACIS (Aqua Consult Industrie Services), 44310 Saint-Philbert de Grand Lieu (FR)
(72) Inventeur: LIE, Mikaël, 85210 SAINTE-HERMINE (FR)
(74) Mandataire: Jacobacci Coralis Harle
(86) Numéro de dépôt international: PCT/FR2017/052018
(87) Numéro de publication internationale: WO 2018/020116

(56) Documents cités:
- EP-A1- 0 854 256
- US-A1- 2015 092 416
- US-B1- 6 435 691

## Description

### DOMAINE TECHNIQUE AUQUEL SE RAPPORTE L'INVENTION

La présente invention concerne de manière générale le domaine des systèmes d'éclairage pour piscine.

### ARRIERE-PLAN TECHNOLOGIQUE

Il existe de nombreux types de systèmes d'éclairage adaptés à équiper une paroi de piscine (en règle générale une paroi verticale), sous le niveau de la surface de la nappe d'eau.

Par exemple, le document FR-2 935 459 décrit un ensemble d'éclairage comprenant :
- un organe de traversée de paroi (ici en forme de tube dénommé « prise balai ») muni d'un filetage femelle (taraudage) et
- un dispositif d'éclairage muni de moyens de fixation sur ladite prise balai.

Les moyens de fixation correspondants consistent en une partie tubulaire prolongeant le support du dispositif d'éclairage, laquelle partie tubulaire est munie d'une extrémité distale équipée d'un filetage mâle agencé pour venir se visser dans le filetage femelle de ladite prise balai.

Mais ce type de moyen de fixation n'est pas très pratique à mettre en œuvre.
En outre il présente le risque de dégrader l'alimentation électrique du dispositif d'éclairage par la torsion du câble d'alimentation lors de l'opération de fixation par vissage.

On connaît encore du document US-2015/092416 un système d'éclairage pour paroi de piscine comprenant un organe de traversée de paroi en forme de manchon cylindrique dont la surface interne est munie d'un taraudage femelle, et un dispositif d'éclairage comprenant un support d'éclairage, des moyens d'éclairage, des moyens de fixation du support d'éclairage sur l'organe de traversée de paroi et un câble d'alimentation électrique.

Ce système d'éclairage est destiné à venir se positionner dans un tube de réception, l'organe de traversée de paroi étant positionné d'un côté de ce tube et le support d'éclairage avec son moyen de fixation étant introduit par l'autre côté de ce tube.

L'organe de traversée de paroi est actionné en rotation pour coopérer par vissage avec les moyens de fixation de manière à réaliser l'expansion d'un anneau de compression assurant la fixation des moyens d'éclairage dans le tube de réception.

Cependant, la structure d'un tel système s'avère relativement complexe.

### OBJET DE L'INVENTION

Afin de remédier aux inconvénients précités de l'état de la technique, la présente invention propose un système d'éclairage destiné à équiper une paroi de piscine, lequel système d'éclairage comprend :
a/ un organe de traversée de paroi en forme de manchon cylindrique dont la surface interne est munie d'un taraudage femelle,
   lequel organe de traversée de paroi est destiné à être fixé dans la paroi d'une piscine pour délimiter un passage traversant de ladite paroi, et
b/ un dispositif d'éclairage comprenant :
   - un support d'éclairage muni d'une face avant, d'une face arrière et d'un orifice traversant,
   - des moyens d'éclairage solidaires de ladite face avant dudit support d'éclairage,
   - des moyens de fixation dudit support d'éclairage sur ledit organe de traversée de paroi, et
   - un câble pour l'alimentation électrique desdits moyens d'éclairage, lequel câble d'alimentation s'étend au travers dudit orifice traversant du support d'éclairage et est destiné à s'étendre au travers dudit passage traversant délimité par ledit organe de traversée de paroi ;
   et lesdits moyens de fixation dudit support d'éclairage sur ledit organe de traversée de paroi comprennent :
   - un raccord d'emboîtement solidaire dudit support d'éclairage, muni de premiers moyens d'emboîtement, et
   - une bague de fixation munie d'un filetage mâle adapté pour coopérer avec ledit taraudage femelle dudit organe de traversée de paroi,
      laquelle bague de fixation comporte des seconds moyens d'emboîtement adaptés à coopérer avec lesdits premiers moyens d'emboîtement dudit raccord d'emboîtement.

De préférence, lesdits premiers moyens d'emboîtement sont du type mâle et lesdits seconds moyens d'emboîtement sont de type femelle.

Selon une forme de réalisation préférée, la bague de fixation, de forme générale tubulaire, comporte une extrémité arrière, destinée à être orienté du côté du support d'éclairage, une extrémité avant, opposée à ladite extrémité arrière, une surface externe et une surface interne ; ladite surface externe comporte ledit filetage mâle, et ladite surface interne comporte lesdits seconds moyens d'emboitement de type femelle.

Dans le cadre de cette forme de réalisation préférée, de manière avantageuse, lesdits second moyens d'emboîtement de type femelle sont constitués par au moins deux languettes qui prolongent ladite extrémité arrière de ladite bague, qui comportent chacun une capacité de déformation radiale, et dont l'extrémité est munie d'un ergot d'emboîtement.

Toujours selon une forme de réalisation préférée, ledit raccord d'emboîtement est en forme de tube s'étendant à partir de la face arrière dudit support d'éclairage, coaxialement audit orifice traversant dudit support d'éclairage ; ce raccord d'emboitement est muni d'une extrémité arrière orientée du côté dudit support d'éclairage, d'une extrémité avant, opposée à ladite extrémité arrière, d'une surface externe et d'une surface interne ; et ladite extrémité avant comporte une gorge annulaire, ménagée dans ladite surface externe, constituant lesdits premiers moyens d'emboîtement de type mâle, destinés à coopérer avec lesdits ergots d'emboitement desdits second moyens d'emboitement de type femelle.

Alors :
- l'extrémité avant dudit raccord d'emboîtement comporte avantageusement une paroi d'extrémité munie d'un orifice pour le passage du câble d'alimentation électrique, laquelle paroi d'extrémité définit un épaulement interne autour dudit orifice de passage de câble,
- la surface interne de l'extrémité arrière dudit raccord d'emboitement comporte un taraudage,
- ledit système d'éclairage comporte un écrou de serrage muni d'un orifice central et d'un filetage périphérique adapté à coopérer avec ledit taraudage dudit raccord d'emboitement,
- ledit câble d'alimentation électrique s'étend au travers dudit orifice de la paroi d'extrémité dudit raccord d'emboitement, au travers dudit orifice central de l'écrou de serrage et au travers de l'orifice traversant dudit support d'éclairage,
- et le système d'éclairage comporte encore un joint annulaire, disposé autour dudit câble d'alimentation électrique, interposé entre ledit épaulement formé par ladite paroi d'extrémité du raccord d'emboitement et ledit écrou de serrage, pour constituer un système de joint du type presse étoupe.

De préférence, une rondelle est interposée entre ledit joint du système presse étoupe et l'écrou de serrage.

Selon une autre caractéristique, ledit support d'éclairage comporte un tronçon tubulaire qui s'étend à partir de sa face arrière, coaxialement audit orifice traversant, lequel tronçon tubulaire comporte une surface externe et une surface interne ; et le raccord d'emboitement est constitué d'une pièce rapportée dont l'extrémité arrière est solidarisée avec ledit tronçon tubulaire par collage de sa surface externe avec ladite surface interne dudit tronçon tubulaire.
Dans ce cadre, la surface externe dudit raccord d'emboitement comporte avantageusement une collerette d'appui qui vient en appui contre la bordure d'extrémité dudit tronçon tubulaire.

Toujours selon une autre particularité, l'organe de traversée de paroi est en forme de prise balai munie d'un taraudage de type Gaz un pouce et demi, et le filetage mâle de la bague de fixation est également de type Gaz un pouce et demi.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue en coupe verticale d'un système d'éclairage conforme à l'invention, avec ses différents éléments constitutifs assemblés les uns aux autres ;
- la figure 2 est une vue agrandie du détail A de la figure 1 ;
- la figure 3 est une vue illustrant, de manière éclatée et en coupe, les différentes pièces de la partie centrale du dispositif d'éclairage, constituant le système de joint du type presse étoupe ;

- la figure 4 représente le raccord d'emboitement isolé, vu de face du côté de son extrémité arrière ;
- la figure 5 est une vue en coupe selon le plan de coupe 4-4 de la figure 4 ;
- la figure 6 est une vue de côté du raccord d'emboitement illustré sur les figures 4 et 5 ;
- la figure 7 représente la bague de fixation isolée, vue de face du côté de son extrémité arrière ;
- la figure 8 est une vue en coupe selon le plan de coupe 7-7 de la figure 7 ;
- la figure 9 est une vue de côté de la bague de fixation illustrée sur les figures 7 et 8 ;
- la figure 10 représente la bague de fixation des figures 7 à 9, vue de face du côté de son extrémité avant ;
- les figures 11 et 12 sont des vues en coupe qui illustrent deux étapes du montage du système d'éclairage selon l'invention.

Le système d'éclairage 1 illustré sur les figures 1 à 3 est destiné à équiper une paroi de piscine P, en particulier une paroi P verticale (illustrée en pointillés).

Ce système d'éclairage 1 est destiné à être disposé sous le niveau de la surface du bassin de la piscine, c'est-à-dire destiné à être complètement immergé dans l'eau de la piscine.

Pour cela, ce système d'éclairage 1 comprend un dispositif d'éclairage 2 solidarisé par emboîtement avec un organe de traversée de paroi 3.

L'organe de traversée de paroi 3 se présente sous la forme d'un manchon cylindrique d'axe X muni d'une surface externe 31, et d'une surface interne 32 comportant un taraudage femelle 33.

Cet organe de traversée de paroi 3 permet de délimiter un passage traversant 5 au sein de ladite paroi P (l'axe X de ce passage traversant 5 est ici horizontal). Il comporte avantageusement une collerette 34, pour l'appui contre la face de la paroi P délimitant le bassin de piscine.

Comme illustré sur la figure 1, l'organe de traversée de paroi 3 peut être positionné dans la paroi P du bassin de piscine, par exemple réalisée en béton, au moment de la construction de cette dernière. Pour des piscines constituées d'une coque préfabriquée, cet organe de traversée de paroi 3 est fixé au travers d'un orifice adapté, au moyen d'un écrou positionné du côté de la face externe de la coque et coopérant avec le filetage qui est ménagé sur sa surface externe 31.

En l'occurrence, cet organe de traversée de paroi 3 consiste ici avantageusement en un système dénommé « prise balai » muni d'un taraudage femelle 33 de type Gaz un pouce et demi.

Le dispositif d'éclairage 2 comprend un support d'éclairage 21, des moyens d'éclairage 22, des moyens de fixation 23 dudit support d'éclairage 21 sur l'organe de traversée de paroi 3, et un câble d'alimentation électrique 24.
le support d'éclairage 21 est en forme de flasque, réalisé par moulage de matière plastique, muni d'une face avant 211 (destinée à être orientée vers le bassin de la piscine), une face arrière 212 (destinée à être orientée vers la paroi P) et d'un orifice traversant 213, ici central, de forme générale circulaire et de diamètre d.

Ce support d'éclairage 21 présente un encombrement supérieur à celui de l'organe de traversée de paroi 3, de sorte que sa face arrière 212 est adaptée pour venir se plaquer devant l'organe de traversée de paroi 3, contre la partie de la paroi de piscine P qui ceinture ledit organe de traversée de paroi 3.

L'orifice traversant 213 est délimité par un tronçon tubulaire 214 qui s'étend en saillie à partir de la face arrière 212 (c'est-à-dire en direction de la paroi P).
Le tronçon tubulaire 214 s'étend coaxialement à l'orifice traversant 213 ; il comporte une surface interne 214a, une surface externe 214b et il se termine par une bordure d'extrémité circulaire 214c (figures 2 et 3).

La face avant 211 du support d'éclairage 21 sert de support aux moyens d'éclairage 22 qui consistent, de manière classique, en un ensemble de diodes électroluminescente, ou similaires, commandées par une unité de gestion électronique.

Ces moyens d'éclairage 22 sont recouverts, encore de manière classique, par un système d'optique ou de lentille(s).

Les moyens 23 qui permettent la fixation du support d'éclairage 21 sur l'organe de traversée de paroi 3 comprennent :
a/ un raccord d'emboîtement 23a solidaire du support d'éclairage 21, muni de premiers moyens d'emboîtement 23a1 (ici de type mâle), et
b/ une bague de fixation 23b munie d'un filetage mâle 23b1 adapté à coopérer avec le taraudage femelle 33 de l'organe de traversée de paroi 3 ; et qui comporte également des seconds moyens d'emboîtement 23b2 (ici de type femelle) adaptés à coopérer avec lesdits premiers moyens d'emboîtement 23a1 dudit raccord d'emboîtement 23a.

Le raccord d'emboîtement 23a consiste ici en une pièce en matière plastique réalisée indépendamment du support d'éclairage 21 et qui est solidarisé par collage avec ce dernier. Dans une variante de réalisation, le raccord d'emboîtement 23a peut être réalisé monobloc avec le support d'éclairage 21.

Ce raccord d'emboîtement 23a est représenté isolement sur les figures 4 à 6.

Il se présente sous la forme générale d'un tube d'axe Y muni d'une extrémité arrière 23a2, d'une extrémité avant 23a3 (opposée à ladite extrémité arrière 23a2), d'une surface externe 23a4 et d'une surface interne 23a5.

Les premiers moyens d'emboîtement 23a1 de ce raccord d'emboîtement 23a sont constitués par une gorge annulaire ménagée au niveau de l'extrémité avant 23a3, dans sa surface externe 23a4. Cette gorge annulaire 23a1 comporte une section en arc de cercle.

La surface externe 23a4 du raccord d'emboîtement 23a comporte encore une collerette annulaire 23a6, qui fait saillie dans sa partie médiane.

D'autre part, l'extrémité avant 23a3 du raccord d'emboîtement 23a comporte une paroi d'extrémité 23a7 munie d'un orifice 23a8 (ici un orifice axial centré sur l'axe Y).

La paroi d'extrémité 23a7 définit un épaulement interne 23a9 sur le pourtour de l'orifice axial 23a8.
En l'occurrence, cet épaulement 23a9 est en forme de pan incliné par rapport à l'axe Y. Ici, l'inclinaison correspondante est de l'ordre de 45°.

Du côté de son extrémité arrière, la surface interne 23a5 du raccord d'emboîtement 23a comporte un taraudage 23a10.

Au niveau de l'extrémité arrière 23a2 du raccord d'emboîtement 23a, le diamètre de la surface externe 23a4 correspond, au jeu près, au diamètre de la surface interne 214a du tronçon tubulaire 214 du support d'éclairage 21.

L'extrémité arrière 23a2 du raccord d'emboîtement 23a est solidarisée avec le tronçon tubulaire 214 du support d'éclairage 21 par collage de la surface externe 23a4 dudit raccord d'emboitement 23a avec ladite surface externe 214a dudit tronçon tubulaire 214.
Cet assemblage par collage est réalisé par insertion de l'extrémité arrière 23a2 du raccord d'emboîtement 23a dans le tronçon tubulaire 214, jusqu'à ce que la collerette annulaire 23a6 vienne en appui contre la bordure d'extrémité 214c du tronçon tubulaire 214 (voir figures 1 et 2).

Alors, le raccord d'emboîtement 23a s'étend à partir de la face arrière 212 du support d'éclairage 21, coaxialement à l'orifice traversant 213 de ce support d'éclairage 21, avec son extrémité avant 23a3 (munie de la gorge annulaire 23a1) qui s'étend en saillie.

Le câble d'alimentation électrique 24 passe au travers de l'orifice 23a8 ménagé dans la paroi d'extrémité 23a7, et au travers de l'orifice traversant 213 du support d'éclairage 21, pour alimenter en électricité le système d'éclairage 22 (c'est-à-dire l'unité de gestion électronique et les diodes électroluminescentes).

Un système de joint du type presse étoupe est prévu à ce niveau pour assurer l'étanchéité autour du câble d'alimentation.

Pour cela, un joint annulaire 25 est serré/comprimé autour du câble d'alimentation 24, contre l'épaulement interne 23a9 du raccord d'emboîtement 23a, au moyen d'un écrou de serrage 26.

Cet écrou de serrage 26 comporte un orifice central 26a pour le passage du câble d'alimentation 24, et un filetage périphérique 26b adapté à coopérer avec le taraudage 23a10 du raccord d'emboîtement 23a.

Après passage de l'extrémité du câble d'alimentation 24 dans l'orifice central 26a de l'écrou de serrage 26, ce dernier, inséré par l'orifice traversant 213 du support d'éclairage 21 et par l'extrémité arrière 23a2 du raccord d'emboîtement 23a, est vissé sur le taraudage 23a10 de manière a comprimer le joint 25 du système presse étoupe.

Ce vissage est réalisé au moyen d'empreintes en creux 26c ménagées dans l'extrémité arrière de l'écrou 26 (figure 1 et 3).

De préférence, une rondelle 28 est interposée entre le joint 25 du système presse étoupe et l'écrou de serrage 26 pour constituer un organe de pression en translation grâce au glissement rondelle 28 / écrou 26 et à l'adhérence joint 25 / rondelle 28.

La bague de fixation 23b consiste en une pièce en matière plastique représentée isolement sur les figures 7 à 10.

Cette bague de fixation 23b présente une forme générale annulaire ou tubulaire, d'axe Z, comportant une extrémité arrière 23b3, destinée à être orientée du côté du support d'éclairage 21, une extrémité avant 23b4, opposée à ladite extrémité arrière 23b3, une surface externe 23b5 et une surface interne 23b6.

La surface externe 23b5 de la bague 23b comporte le filetage mâle précité 23b1, adapté à coopérer avec le taraudage femelle 33 de l'organe de traversée de paroi 3 ;
et la surface interne 23b6 de la bague 23b comporte les seconds moyens d'emboîtement femelle précités 23b2, adaptés à coopérer avec les premiers moyens d'emboîtement 23a1 du raccord d'emboîtement 23a.

Ces seconds moyens d'emboîtement de type femelle 23b2 sont constitués par une pluralité de languettes 23b21 qui prolongent l'extrémité arrière 23b3 de la bague de fixation 23b, et qui comportent une capacité de déformation radiale.

Ces languettes 23b21 sont au minimum au nombre de deux, de préférence au minimum au nombre de quatre, et ici au nombre de six, régulièrement réparties sur le pourtour de la surface interne 23b6 de la bague de fixation 23b.

Chaque languette 23b21 s'étend de manière monobloc à partir de l'extrémité arrière 23b3 et en direction de l'extrémité avant 23b4, parallèlement à l'axe Z, et leur extrémité libre comporte un ergot d'emboitement 23b22 orienté vers l'axe Z.

La liaison des languettes 23b21 avec l'extrémité arrière 23b3 est en forme de demi cercle et constitue une charnière conférant la capacité de déformation radiale précitée.

Les languettes 23b21 s'étendent depuis l'extrémité arrière 23b3 jusqu'à l'extrémité avant 23b4 de la bague de fixation 23b, c'est-à-dire sur toute ou pratiquement toute la largeur/épaisseur de ladite bague 23b.

Les différents ergots d'emboitement 23b22 sont régulièrement répartis sur une couronne de verrouillage qui s'étend dans l'épaisseur de la bague de fixation 23b.

Les languettes 23b21 avec les ergots d'emboitement 23b22 constituent les seconds moyens d'emboîtement 23b2, agencés pour coopérer avec les premiers moyens d'emboîtement 23a1 constitués par l'extrémité du tube de raccordement 23a munie de la gorge annulaire 23a1.

L'emboîtement recherché est réalisé par engagement des ergots d'emboitement 23b22 de la bague de fixation 23b dans cette gorge annulaire 23a1 du tube de raccordement 23a.

### Montage du système d'éclairage

Le dispositif d'éclairage 2 est préparé avant son montage, équipé du câble d'alimentation 24 qui s'étend depuis le système d'éclairage 22 en passant au travers de l'orifice traversant 213 du support d'éclairage 21 et de l'orifice 23a8 du raccord d'emboitement 23a, étanché par le système presse étoupe 25, 26.

Comme illustré sur la figure 11, la bague de fixation 23b est préparée et présentée en regard de l'organe de traversée de paroi 3 fixé dans la paroi de la piscine à équiper.

Ensuite, comme illustré sur la figure 11, la bague de fixation 23 est vissée dans l'organe de traversée de paroi 3, sur le taraudage femelle 33, jusqu'à un niveau de profondeur adapté ; et le câble d'alimentation 24 est enfilé au travers de ladite bague de fixation 23 et donc au travers de l'organe de traversée de paroi 3.

Enfin, le dispositif d'éclairage 2 est fixé contre la paroi P de la piscine, comme illustré sur la figure 1, par emboîtement du tube d'emboitement 23a dans la bague de fixation 23b, par coopération des ergots d'emboitement 23b22 des languettes flexibles 23b21 avec la gorge annulaire 23a1.

L'emboitement correspondant est réglé de sorte que la face arrière 212 du support d'éclairage 21 vienne se plaquer ou pratiquement se plaquer contre la partie de la paroi de piscine P qui ceinture l'organe de traversée de paroi 3.

On obtient ainsi une fixation rapide et facile. Cette fixation est démontable par désemboîtement, en insérant un outil pour faire levier entre la paroi P et la périphérie du support d'éclairage 21 (cela au moyen d'ouvertures adaptées prévues au niveau de la bordure périphérique du support d'éclairage 21).

## Revendications

1. Système d'éclairage destiné à équiper une paroi de piscine (P), lequel système d'éclairage (1) comprend :
a/ un organe de traversée de paroi (3) en forme de manchon cylindrique dont la surface interne (31) est munie d'un taraudage femelle (33),
b/ un dispositif d'éclairage (2) comprenant :
- un support d'éclairage (21) muni d'une face avant (211), d'une face arrière (212) et d'un orifice traversant (213),
- des moyens d'éclairage (22) solidaires de ladite face avant (211) dudit support d'éclairage (21),
- des moyens de fixation (23) dudit support d'éclairage (21) sur ledit organe de traversée de paroi (3), et
- un câble (24) pour l'alimentation électrique desdits moyens d'éclairage (22), lequel câble d'alimentation (24) s'étend au travers dudit orifice traversant (213) dudit support d'éclairage (21),
**caractérisé en ce que** ledit organe de traversée de paroi (3) est destiné à être fixé dans la paroi (P) d'une piscine pour délimiter un passage traversant (5) de ladite paroi (P) au travers duquel ledit câble (24) est destiné à s'étendre,
et **en ce que** lesdits moyens de fixation (23) dudit support d'éclairage (21) sur ledit organe de traversée de paroi (3) comprennent :
- un raccord d'emboîtement (23a) solidaire dudit support d'éclairage (21), muni de premiers moyens d'emboîtement (23a1), et
- une bague de fixation (23b) munie d'un filetage mâle (23b1) adapté pour coopérer avec ledit taraudage femelle (33) dudit organe de traversée de paroi (3),
laquelle bague de fixation (23b) comporte des seconds moyens d'emboîtement (23b2) adaptés à coopérer avec lesdits premiers moyens d'emboîtement (23a1) dudit raccord d'emboîtement (23a).

2. Système d'éclairage selon la revendication 1, **caractérisé en ce que** lesdits premiers moyens d'emboîtement (23a1) sont du type mâle et **en ce que** lesdits seconds moyens d'emboîtement (23b2) sont de type femelle.

3. Système d'éclairage selon la revendication 2, **caractérisé en ce que** ladite bague de fixation (23b), de forme générale tubulaire, comporte une extrémité arrière (23b3), destinée à être orienté du côté dudit support d'éclairage (21), une extrémité avant (23b4), opposée à ladite extrémité arrière (23b3), une surface externe (23b5) et une surface interne (23b6), ladite surface externe (23b6) comportant ledit filetage mâle (23b1) et ladite surface interne (23b6) comportant lesdits second moyens d'emboitement de type femelle (23b2).

4. Système d'éclairage selon la revendication 3, **caractérisé en ce que** lesdits second moyens d'emboîtement de type femelle (23b2) sont constitués par au moins deux languettes (23b21) qui prolongent ladite extrémité arrière (23b3) de ladite bague (23b), qui comportent chacune une capacité de déformation radiale, et dont l'extrémité est munie d'un ergot d'emboîtement (23b22).

5. Système d'éclairage selon la revendications 4, **caractérisé en ce que** ledit raccord d'emboîtement (23a) est en forme de tube s'étendant à partir de ladite face arrière (212) dudit support d'éclairage (21), co-axialement audit orifice traversant (213) dudit support d'éclairage (21), lequel raccord d'emboitement (23a) est muni d'une extrémité arrière (23a2) orientée du côté dudit support d'éclairage (21), d'une extrémité avant (23a3), opposée à ladite extrémité arrière (23a2), d'une surface externe (23a4) et d'une surface interne (23a5), ladite extrémité avant (23a3) comportant une gorge annulaire (23a1), ménagée dans ladite surface externe (23a4), constituant lesdits premiers moyens d'emboîtement de type mâle (23a1), destinés à coopérer avec lesdits ergots d'emboitement (23b22) desdits second moyens d'emboitement de type femelle (23b2).

6. Système d'éclairage selon la revendication 5, **caractérisé en ce que** l'extrémité avant (23a3) dudit raccord d'emboîtement (23a) comporte une paroi d'extrémité (23a7) munie d'un orifice (23a8) pour le passage dudit câble d'alimentation électrique (24), laquelle paroi d'extrémité (23a7) définit un épaulement interne (23a9) autour dudit orifice de passage de câble (23a8),
**en ce que** la surface interne (23a5) de l'extrémité arrière (23a2) dudit raccord d'emboitement (23a) comporte un taraudage (23a10),
**en ce que** ledit système d'éclairage (1) comporte un écrou de serrage (26) muni d'un orifice central (26a) et d'un filetage périphérique (26b) adapté à coopérer avec ledit taraudage (23a10) dudit raccord d'emboitement (23a),
ledit câble d'alimentation électrique (24) s'étendant au travers dudit orifice (23a8) de la paroi d'extrémité (23a7) dudit raccord d'emboitement (23a), au travers dudit orifice central (26a) de l'écrou de serrage (26) et au travers dudit orifice traversant (213) dudit support d'éclairage (21),
et lequel système d'éclairage (1) comporte encore un joint annulaire (25), disposé autour dudit câble d'alimentation électrique (24), interposé entre ledit épaulement (23a9) formé par par ladite paroi d'extrémité (23a7) du raccord d'emboitement (23a) et ledit écrou de serrage (26), pour constituer un système de joint du type presse étoupe.

7. Système d'éclairage selon la revendication 6, **caractérisé en ce qu'**il comporte une rondelle (28) interposée entre ledit joint (25) du système presse étoupe et ledit écrou de serrage (26).

8. Système d'éclairage selon l'une quelconque des revendications 1 à 7, **caractérisé en ce que** ledit support d'éclairage (21) comporte un tronçon tubulaire (214) qui s'étend à partir de sa face arrière (212), co-axialement audit orifice traversant (213), lequel tronçon tubulaire (214) comporte une surface externe (214b) et une surface interne (214a),
ledit raccord d'emboitement (23a) étant constitué d'une pièce rapportée dont l'extrémité arrière (23a2) est solidarisée avec ledit tronçon tubulaire (214) par collage de sa surface externe (23a4) avec ladite surface interne (214a) dudit tronçon tubulaire (214).

9. Système d'éclairage selon la revendication 8, **caractérisé en ce que** la surface externe (23a4) dudit raccord d'emboitement (23a) comporte une collerette annulaire (23a6),
et **en ce que** ladite collerette annulaire (23a6) vient en appui contre la bordure d'extrémité (214c) dudit tronçon tubulaire (214).

10. Système d'éclairage selon l'une quelconque des revendications 1 à 9, **caractérisé en ce que** l'organe de traversée de paroi (3) est en forme de prise balai munie d'un taraudage (33) de type Gaz un pouce et demi,
et **en ce que** ledit filetage mâle (23b1) de ladite bague de fixation (23b) est également de type Gaz un pouce et demi.

## Patentansprüche

1. Zum Einsetzen in eine Schwimmbeckenwand (P) bestimmtes Beleuchtungssystem, wobei das Beleuchtungssystem (1)
a) ein wanddurchdringendes Organ (3) in Form einer zylindrischen Hülse, deren innere Oberfläche (31) mit einem Innengewinde (33) versehen ist,
b) eine Beleuchtungsvorrichtung (2) mit
- einem eine Vorderseite (211), eine Rückseite (212) und ein Durchgangsloch (213) aufweisenden Beleuchtungsträger (21),
- mit der Vorderseite (211) des Beleuchtungsträgers (21) fest verbundenen Beleuchtungsmitteln (22),
- Mitteln (23) zum Befestigen des Beleuchtungsträgers (21) am wanddurchdringenden Organ (3) und
- einem Kabel (24) zur elektrischen Versorgung der Beleuchtungsmittel (22), wobei sich das Versorgungskabel (24) durch das Durchgangsloch (213) des Beleuchtungsträgers (21) hindurch erstreckt, aufweist,
**dadurch gekennzeichnet, daß** das wanddurchdringende Organ (3) dazu bestimmt ist, in der Wand (P) eines Schwimmbeckens befestigt zu werden, um einen Durchgang (5), durch den sich das Kabel (24) erstrecken soll, durch die Wand (5) zu begrenzen,
und daß die Mittel (23) zum Befestigen des Beleuchtungsträgers (21) am wanddurchdringenden Organ (3)
- einen mit dem Beleuchtungsträger (21) fest verbundenen, mit ersten Einsteckmitteln (23a1) versehenen Steckanschluß (23a) und
- einen Befestigungsring (23b), der mit einem Außengewinde (23b1) versehen ist, das dazu ausgelegt ist, mit dem Innengewinde (33) des wanddurchdringenden Organs (3) zusammenzuwirken,
aufweisen,
wobei der Befestigungsring (23b) zweite Einsteckmittel (23b2) aufweist, die dazu ausgelegt sind, mit den ersten Einsteckmitteln (23a1) des Steckanschlusses (23a) zusammenzuwirken.

2. Beleuchtungssystem gemäß Anspruch 1, **dadurch gekennzeichnet, daß** die ersten Einsteckmittel (23a1) vom Zapfentyp sind und daß die zweiten Einsteckmittel (23b2) vom Muffentyp sind.

3. Beleuchtungssystem gemäß Anspruch 2, **dadurch gekennzeichnet, daß** der im Wesentlichen rohrförmige Befestigungsring (23b) ein hinteres Ende (23b3), das dazu bestimmt ist, zum Beleuchtungsträger (21) hin gerichtet zu werden, ein vorderes Ende (23b4), das dem hinteren Ende entgegengerichtet zu sein, eine äußere Oberfläche (23b5) und eine innere Oberfläche (23b6) aufweist, wobei die äußere Oberfläche (23b5) das Außengewinde (23b1) und die innere Oberfläche (23b6) die muffenartigen zweiten Einsteckmittel (23b2) aufweist.

4. Beleuchtungssystem gemäß Anspruch 3, **dadurch gekennzeichnet, daß** die muffenartigen zweiten Einsteckmittel (23b2) aus mindestens zwei Zungen (23b21) bestehen, die das hintere Ende (23b3) des Rings (23b) verlängern, die jeweils die Fähigkeit zur radialen Verformung aufweisen und deren Ende mit einer Einstecknase (23b22) versehen ist.

5. Beleuchtungssystem gemäß Anspruch 4, **dadurch gekennzeichnet, daß** der Steckanschluß (23a) rohrförmig ist und sich von der Rückseite (212) des Beleuchtungsträgers (21) aus koaxial zum Durchgangsloch (213) des Beleuchtungsträgers (21) erstreckt, wobei der Steckanschluß (23a) mit einem zum Beleuchtungsträger (21) hin gerichteten hinteren Ende (23a2), einem dem hinteren Ende (23a2) entgegengerichteten vorderen Ende (23a3), einer äußeren Oberfläche (23a4) und einer inneren Oberfläche (23a5) versehen ist, wobei das vordere Ende (23a3) eine ringförmige Hohlkehle (23a1) aufweist, die in der äußeren Oberfläche (23a4) ausgebildet ist und die zapfenartigen ersten Einsteckmittel (23a1) bildet, die dazu bestimmt sind, mit den Einstecknasen (23b22) der muffenartigen zweiten Einsteckmittel (23b2) zusammenzuwirken.

6. Beleuchtungssystem gemäß Anspruch 5, **dadurch gekennzeichnet, daß** das vordere Ende (23a3) des Steckanschlusses (23a) eine Endwandung (23a7) aufweist, die mit einem Loch (23a8) für den Durchgang des elektrischen Versorgungskabels (24) versehen ist, wobei die Endwandung (23a7) eine innere Schulter (23a9) um das Durchgangsloch (23a8) für das Kabel definiert,
daß die innere Oberfläche (23a5) des hinteren Endes (23a2) des Steckanschlusses (23a) ein Innengewinde (23a10) aufweist,
daß das Beleuchtungssystem (1) eine Klemmmutter (26) aufweist, die mit einem zentralen Loch (26a) und einem umlaufenden Gewinde (6b), das dazu ausgelegt ist, mit dem Innengewinde (23a10) des Steckanschlusses (23a) zusammenzuwirken, versehen ist,
wobei sich das elektrische Versorgungskabel (24) durch das Loch (23a8) der Endwandung (23a7) des Steckanschlusses (23a), durch das zentrale Loch (26a) der Klemmmutter (26) und durch das Durchgangsloch (213) des Beleuchtungsträgers (21) erstreckt,
und wobei das Beleuchtungssystem (1) außerdem eine ringförmige Dichtung (25) aufweist, die um das elektrische Versorgungskabel (24) herum angeordnet ist, zwischen der von der Endwandung (23a7) gebildeten Schulter (23a9) des Steckanschlusses (23a) und der Klemmmutter (26) angeordnet ist, um ein Dichtungssystem vom Typ einer Stopfbuchse zu bilden.

7. Beleuchtungssystem gemäß Anspruch 6, **dadurch gekennzeichnet, daß** es eine zwischen der Dichtung (25) des Stopfbuchssystems und der Klemmmutter (26) eingefügte Unterlegscheibe (28) aufweist.

8. Beleuchtungssystem gemäß einem der Ansprüche 1 bis 7, **dadurch gekennzeichnet, daß** der Beleuchtungsträger (21) einen rohrförmigen Abschnitt (214) aufweist, der sich von dessen Rückseite (212) aus koaxial zum Durchgangsloch (213) erstreckt, wobei der rohrförmige Abschnitt (214) eine äußere Oberfläche (214b) und eine innere Oberfläche (214a) aufweist,
wobei der Steckanschluß (23a) von einem Einsatz gebildet wird, dessen hinteres Ende (23a2) durch Verklebung seiner äußeren Oberfläche (23a4) mit der inneren Oberfläche (214a) des rohrförmigen Abschnitts (214) mit dem rohrförmigen Abschnitt (214) fest verbunden ist.

9. Beleuchtungssystem gemäß Anspruch 8, **dadurch gekennzeichnet, daß** die äußere Oberfläche (23a4) des Steckanschlusses (23a) einen ringförmigen Kragen (23a6) aufweist und
daß der ringförmige Kragen (23a6) am Rand (214c) des Endes des rohrförmigen Abschnitts (214) anliegt.

10. Beleuchtungssystem gemäß einem der Ansprüche 1 bis 9, **dadurch gekennzeichnet, daß** das wanddurchdringende Organ (3) als Fegeranschluß ausgebildet ist, der mit einem Innengewinde vom Typ eines 1½-Zoll-Gasgewindes versehen ist, und
daß das Außengewinde (23b1) des Befestigungsrings (23b) ebenfalls vom Typ eines 1½-Zoll-Gasgewindes ist.

## Claims

1. A lighting system intended to be fitted to a swimming pool wall (P), said lighting system (1) comprising:
a) a wall feed-through element (3) in the form of a cylindrical sleeve whose inner surface (31) is provided with a female thread (33),
b) a lighting device (2) comprising:
- a lighting support (21) provided with a front face (211), a rear face (212) and a through-hole (213),
- lighting means (22) integral with said front face (211) of said lighting support (21),
- means (23) for fastening said lighting support (21) to said wall feed-through element (3), and
- a cable (24) for the power supply of said lighting means (22), said power cable (24) extending through said through-hole (213) of said lighting support (21),
**characterized in that** said wall feed-through element (3) is intended to be fastened into the wall (P) of a swimming pool to delimit a through-passage (5) of said wall (P), through which said cable (24) is intended to extend,
and **in that** said means (23) for fastening said lighting support (21) to said wall feed-through element (3) comprise:
- an interlock connector (23a) integral with said lighting support (21), provided with first interlock means (23a1), and
- a fastening ring (23b) provided with a male thread (23b1) adapted to cooperate with said female thread (33) of said wall feed-through element (3),
said fastening ring (23b) including second interlock means (23b2) adapted to cooperate with said first interlock means (23a1) of said interlock connector (23).

2. The lighting system according to claim 1, **characterized in that** said first interlock means (23a1) are of the male type and **in that** said second interlock means (23b2) are of the female type.

3. The lighting system according to claim 2, **characterized in that** said fastening ring (23b), of generally tubular shape, has a rear end (23b3), intended to be directed towards said lighting support (21), a front end (23b4), opposite to said rear end (23b3), an outer surface (23b5) and an inner surface (23b6), said outer surface (23b6) including said male thread (23b1) and said inner surface (23b6) including said second, female-type interlock means (23b2).

4. The lighting system according to claim 3, **characterized in that** said second, female-type interlock means (23b2) are consisted by at least two tabs (23b21) that extend said rear end (23b3) of said ring (23b), that each have a radial deformation ability, and whose end is provided with an interlock lug (23b22).

5. The lighting system according to claim 4, **characterized in that** said interlock connector (23a) is in the form of a tube extending from said rear face (212) of said lighting support (21), coaxially to said through-hole (213) of said lighting support (21), said interlock connector (23a) is provided with a rear end (23a2) directed towards said lighting support (21), a frond end (23a3), opposite to said rear end (23a2), an outer surface (23a4) and an inner surface (23a5), said front end (23a3) including an annular groove (23a1), provided in said outer surface (23a4), forming said first, male-type interlock means (23a1), intended to cooperate with said interlock lugs (23b22) of said second, female-type interlock means (23b2).

6. The lighting system according to claim 5, **characterized in that** the front end (23a3) of said interlock connector (23a) has an end wall (23a7) provided with a hole (23a8) for the passage of said power cable (24), said end wall (23a7) defining an inner shoulder (23a9) about said cable-passage hole (23a8),
**in that** the inner surface (23a5) of the rear end (23a2) of said interlock connector (23a) includes a female thread (23a10),
**in that** said lighting system (1) includes a tightening nut (26) provided with a central hole (26a) and a peripheral thread (26) adapted to cooperate with said female thread (23a10) of said interlock connector (23a),
said power cable (24) extending through said hole (23a8) of the end wall (23a7) of said interlock connector (23a), through said central hole (26a) of the tightening nut (26) and through said through-hold (213) of said lighting support (21),
and said lighting system (1) also including an annular gasket (25), placed about said power cable (24), interposed between said shoulder (23a9) formed by said end wall (23a7) of the interlock connector (23a) and said tightening nut (26), to form a cable-gland gasket system.

7. The lighting system according to claim 6, **characterized in that** it comprises a washer (28) interposed between said gasket (25) of the cable-gland system and said tightening nut (26).

8. The lighting system according to any one of claims 1 to 7, **characterized in that** said lighting support (21) includes a tubular section (214) that extends from its rear face (212), coaxially to said through-hole (213), said tubular section (214) having an outer surface (214b) and an inner surface (214a),
said interlock connector (23a) being consisted of an added part whose rear end (23a2) is integral with said tubular section (214) by bonding of its outer surface (23a4) to said inner surface (214a) of said tubular section (214).

9. The lighting system according to claim 8, **characterized in that** the outer surface (23a4) of said interlock connector (23a) includes an annular flange (23a6),
and **in that** said annular flange (23a6) comes into rest against the end edge (214c) of said tubular section (214).

10. The lighting system according to any one of claims 1 to 9, **characterized in that** the wall feed-through element (3) is in the form of a cleaning connector provided with a female thread (33) of the 1.5 inch gas type,
and **in that** said male thread (23b1) of said fastening ring (23b) is also of the 1.5 inch gas type.
